# EUROPÄISCHE PATENTSCHRIFT

(11) **EP 0 436 873 B1**
(45) Veröffentlichungstag und Bekanntmachung des Hinweises auf die Patenterteilung: **01.03.1995**
(21) Anmeldenummer: 90124347.7
(22) Anmeldetag: 15.12.1990
(51) Int. Cl.: C25C 3/12, C25C 7/02, H05B 7/085

(54) **Stopfen zum Verschliessen der Ausnehmungen für Anodenstangen in Anodenblöcken während der Kalzinier-Behandlung**
Stopper for obturating holes provided for anode rods in anode blocks during calcination treatment
Tampon pour l'obturation des cavités prévues pour des tiges d'anode dans les bloc d'anodes lors de leur calcination

(30) Priorität: 28.12.1989 DE 8915209 U; 27.07.1990 DE 4023913
(43) Veröffentlichungstag der Anmeldung: 17.07.1991
(73) Patentinhaber: Jusufbegovic, Sukrija, D-65627 Elbtal (DE)
(72) Erfinder: Jusufbegovic, Sukrija, D-65627 Elbtal (DE)
(74) Vertreter: Müller, Eckhard, Dr.

(56) Entgegenhaltungen:
- FR-A- 2 601 657
- NL-A- 8 600 089

## Beschreibung

Die Erfindung bezieht sich auf einen Stopfen zum Verschließen der zur Aufnahme von Anodenstangen vorgesehenen Ausnehmungen in Anodenblöcken, welche insbesondere für die elektrolytische Gewinnung unedler Metalle, wie bspw. Aluminium, bestimmt sind.

Unedle Metalle, wie bspw. Aluminium, Magnesium und die Alkalimetalle, werden durch Elektrolyse von geschmolzenen Salzen, welche die betreffenden Metalle als Kationen enthalten, gewonnen. Die technische Herstellung erfolgt in einem Elektrolyseofen mit einer Wanne zur Aufnahme der Schmelze, in welche mittels Anodenstangen gehaltene Anoden eintauchen. Die Anodenstangen sind in Ausnehmungen der als Blöcke ausgebildeten Anoden eingelassen und mit geschmolzenem Eisen vergossen. An den Anodenstangen greifen Hubmittel zum Absenken der Anoden in die Salzschmelze und Anheben der verbrauchten Anodenblöcke an. Die Anodenblöcke selbst bestehen aus Kohle bzw. einem Gemisch aus Koksgranulat und Pech, welches in einem Formwerkzeug verdichtet und zu Blöcken gepreßt wird. Während des Preßvorganges werden die ggf. mit Zügen versehenen Ausnehmungen zum späteren Einsetzen der Anodenstangen erzeugt. Die in diesem Verfahrenszustand auch als grüne Anoden bezeichneten Anodenblöcke werden danach durch eine Kühlstrecke gefördert, wo sie zur Erzielung einer höheren Festigkeit mit Wasser abgekühlt werden. Anschließend werden die Anoden einer Kalzinierung in einem Kalzinierofen unterzogen. Hierfür werden die Anoden in Paketen, bspw. zu sechs Stück, aufrecht zusammengestellt und mittels eines Kranes o. dgl. Fördereinrichtung am Boden des Ofens abgesetzt. Die Kalzinieröfen sind regelmäßig zur Aufnahme mehrerer solcher Pakete von Anodenblöcken ausgelegt, wie bspw. in einem Fall mit einem Fassungsvermögen von insgesamt neunzig Anodenblöcken mit jeweils senkrechter Anordnung der Anoden in drei Reihen übereinander. Der Kalzinierprozeß ist unter möglichst sauerstoffreier Atmosphäre durchzuführen. Zur Verdrängung des Sauerstoffs werden daher vor dem Abdichten des Ofens mittels eines Deckels die verbleibenden Zwischenräume zwischen den Anodenblöcken mit einem Schüttgut aus Koksgranulat ausgefüllt. Auch ist schon versucht worden, vor Einbringen der Anodenblöcke in den Ofen ihre für die Anodenstangen vorgesehenen Löcher mit Stopfen zu verschließen. Die bekannten Stopfen bestehen aus dem gleichen Material wie die Anodenblöcke. Zur Kalzinierung der Anodenblöcke wird der Ofen auf eine Temperatur von über 800° C aufgeheizt mit einer Behandlungsdauer von etwa 25 bis 30 Tagen. Während des Kalzinierungsprozesses findet zwangsläufig ein Anbacken, Verkleben und sogar ein Verschmelzen des Schüttgutes mit dem Anodenmaterial statt. Aufgrund von Unebenheiten des aus Ziegeln bestehenden Bodens des Kalzinierofens fällt das als Schüttgut verwendete Koksgranulat auch zwischen die Anodenblöcke. Während das an den Außenflächen der Anodenblöcke anbackende Koksgranulat in einem nachfolgenden Arbeitsgang mittels einer Reinigungsmaschine entfernt werden kann, gelangt das Schüttgut auch in die für die Anodenstangen vorgesehenen Öffnungen der Anodenblöcke an deren vorderen Stirnseiten. Nach dem Kalzinierprozeß sind dann die Hohlräume der Anodenlöcher nicht nur mit Koksgranulat verklebt, sondern aufgrund der nicht ganz sauerstoffreien Atmosphäre auch ausgebrannt. Zudem ergibt sich insbesondere bei den in den unteren Reihen angeordneten Anodenblöcken aufgrund des auf ihnen lastenden Druckes durch die darüber angeordneten Anodenblöcke eine Deformation der Anodenlöcher. Nach dem Kalzinierprozeß müssen daher sämtliche Anoden gereinigt werden, wobei zuvor eingesetzte Stopfen zum Verschließen der Anodenlöcher mittels Preßlufthämmer herausgemeiselt werden. Aufgrund des zuvor beschriebenen Verklebens, Ausbrennens und der auftretenden Deformationen der Anodenlöcher ergibt sich ein Ausschuß von nahezu 30 %, so daß für einen kontinuierlichen Betrieb des Elektrolyseofens, bspw. des Kryolit-Elektrolyseofens zur Aluminiumherstellung, die Anodenblöcke im Überschuß produziert werden müssen. In größeren Aluminiumwerken beträgt die Tagesproduktion an Anodenblöcken etwa zweitausend Stück, so daß bei einem mittleren Ausschuß von 27 % und Herstellungskosten für einen Anodenblock in Höhe von etwa DM 1.000 der tägliche Verlust mehr als eine halbe Million Deutsche Mark beträgt.

In der FR-A-2 601 657 ist bereits beschrieben, während der Förderung, Lagerung und des Transportes von zylindrischen Elektroden die die Ausnehmungen für die Elektrodenstangen enthaltene Elektrodenoberfläche mittels einer Scheibe aus Karton zu schützen, welche durch ein Klebeband an der Elektrode gehalten wird. Alternativ hierzu ist in jener Druckschrift ein Stopfen zum Abdecken der die Ausnehmung für die Elektrodenstange enthaltenen Oberfläche beschrieben, welche aus Kunststoff besteht und dessen inneren Randfläche gegenüber der Oberfläche der Elektrode konkav ausgebildet ist. Der dort beschriebene Schutz bzw. der bekannte Stopfen dienen jedoch allein dazu, die Elektrodenoberfläche während der Förderung, Lagerung und des Transportes durch Stoßbeanspruchung zu schützen.

Davon ausgehend liegt der Erfindung die Aufgabe zugrunde, einen Stopfen der eingangs genannten Art dahingehend weiterzuentwickeln, daß er bei einfacher und billiger Herstellung sowie verbesserter Handhabung ein im wesentlichen paßgenaues Ausfüllen der Anodenlöcher erlaubt, so daß ein Einlagern von Koksgranulat ausgeschlossen, der Sauerstoff in den Hohlräumen weitgehenst verdrängt ist und Deformationen der Anodenlöcher wirksam verhindert sind.

Diese Aufgabe wird gelöst durch die kennzeichnenden Merkmale des Anspruches 1.

Der erfindungsgemäße Stopfen ermöglicht ein paßgenaues Verschließen der Anodenlöcher, so daß das zum Ausfüllen der Hohlräume eingesetzte Koksgranulat nicht in die Ausnehmungen in den Anodenblöcken gelangen kann. Ein Verkleben der Anodenlöcher mit Schüttgut tritt daher nicht mehr auf. Daneben ermöglicht die hohe Paßgenauigkeit, mit welcher sich die erfindungsgemäßen Stopfen aus gepreßtem cellulosehaltigem Material herstellen lassen, daß der Sauerstoff in den Hohlräumen der Anodenlöcher weitestgehend verdrängt ist und es daher während der Kalzinierung nicht zu unerwünschten Ausbrennungen kommt. Die erfindungsgemäßen Stopfen aus gepreßtem cellulosehaltigem Material weisen eine hohe Festigkeit auf, so daß auch Deformationen der Löcher von in unteren Reihen des Kalzinierofens angeordneten Anodenblöcken vermieden sind. Ein weiterer entscheidender Vorteil der erfindungsgemäßen Stopfen ist, daß es am Ende des Kalzinierprozesses, d.h. nachdem die Anodenlöcher bereits ausgehärtet sind, zu einer Verkohlung des cellulosehaltigen Materials kommt. Die in den Anodenlöchern nach Beendigung des Kalzinierprosesses zurückbleibende Holzkohle bzw. Kohlestaub oder Asche kann in einem folgenden Arbeitsschritt problemlos abgesaugt werden. Mit dem erfingungsgemäßen Stopfen läßt sich daher ein fließender Prozeß bei der Anodenherstellung und damit bei der elektrolytischen Metallgewinnung insgesamt erreichen. Neben der einfachen Herstellung des Stopfens ergeben sich aufgrund des verwendeten Materials auch geringe Herstellungskosten.

In einer ersten besonderen Ausführungsform der Erfindung ist es vorgesehen, daß der Stopfen Holzspäne, Holzfasern o. dgl. Holzbestandteile enthält.

In einer weiteren Ausführungsform der Erfindung kann der Stopfen auch Papier, bspw. Altpapier oder Recylingpapier, enthalten.

Abhängig von den geographischen Gegebenheiten ist es nach der Erfindung auch möglich, daß der Stopfen alternativ oder zusätzlich geschnitzelte oder gehäckselte Zuckerrohr-Abfälle enthält.

Erfindungsgemäß kann dabei der Stopfen, ggf. als Zuschlagsstoff, Recycling-Material enthalten.

Herstellungstechnisch besonders günstig ist es, wenn die Bestandteile des erfindungsgemäßen Stopfens vor dem Pressen mit einem Klebemittel vermischt sind, wodurch auch die Festigkeit der Stopfen nochmals verbessert ist.

Im Rahmen der Erfindung liegt es auch, daß der Stopfen eine hydrophobe Oberflächenbeschichtung, bspw. aus Klarlack, aufweist, wodurch die Lagerbeständigkeit wesentlich verbessert ist.

Nach einem weiteren Gedanken der Erfindung ist der Stopfen zum Einpressen in die jeweilige Ausnehmung des Anodenblockes ausgebildet.

Nach einer Ausführungsart der Erfindung ist es vorgesehen, daß der Stopfen im eingesetzten Zustand mit seinen äußeren Wandungen die jeweilige Ausnehmung i. w. vollständig ausfüllt. Bei besonderen Mischungen des Anodenmaterials, bspw. bei Verwendung von bestimmten Pechsorten, kann es nämlich vorkommen, daß während der Kalzinier-Behandlung, insbesondere bei extrem langen Aufheizphasen, das Anodenmaterial an Festigkeit verliert, so daß im Bereich der Anodenlöcher, vor allem bei den in den untersten Schichten des Ofens angeordneten Anodenblöcken, Deformationen auftreten können. Eine weitere Ursache für Deformationen der Anodenlöcher ist, daß bei dem durch Vibration erzeugten Verdichten des Anodenmaterials die Anodenmassen mit geringerer Konsistenz nach oben in den Bereich der Anodenlöcher gelangen. Dadurch, daß der erfindungsgemäße Stopfen die jeweilige Ausnehmung i. w. vollständig ausfüllt, indem bspw. der Stopfen wenigstens teilweise mit seinen radial äußeren Begrenzungsflächen im Preßsitz in der Ausnehmung sitzt und sich mit dem freien Ende seines Zapfens gegen den Boden der Ausnehmung abstützt, ist eine außerordentliche hohe Formstabilität der Anodenlöcher gewährleistet.

Zur einfacheren Handhabung kann der Stopfen dabei eine sich vom Kopf des Stopfens in Richtung seines Zapfens erstreckende, ggf. konische Vertiefung zum Einsetzen eines Zentrierdornes o. dgl. Zentrier- bzw. Beschickungswerkzeuges für das Einbringen des Stopfens in das jeweilige Anodenloch aufweisen.

Vorteilhafter Weise ist der Kopf des Stopfens als Bund ausgebildet mit sich in Richtung des Zapfens im wesentlichen konisch verjüngender Außenmantelfläche. An den Öffnungen der Anodenlöcher sind häufig Zylindersenkungen eingearbeitet, um beim späteren Vergießen der Anodenstäbe mit flüssigem Eisen einen zusätzlichen Halt zu erreichen. Durch den paßgenauen Sitz des Bundes in der Zylindersenkung des jeweiligen Anodenloches schließt der Stopfen flächenbündig mit der einen Außenseite des Anodenblockes ab und verhindert auch in diesem Bereich ein Anlagern vom Schüttgut. Die konische Außenmantelfläche ermöglicht bei gleichzeitig geringem Reibungswiderstand beim Einsetzen des Stopfens in das Anodenloch auch eine wirksame Abdichtung.

Zur weiteren Erleichterung des Einsetztens des Stopfens ist sein Zapfen erfindungsgemäß leicht kegelförmig ausgebildet.

Nach einem wiederum anderen Vorschlag der Erfindung weist der Zapfen an seinem freien Ende eine, vorzugsweise als Abfasung ausgebildete, Einführschräge auf, was sich im Hinblick auf eine automatisierte Beschickung der Anodenblöcke mit den erfindungsgemäßen Stopfen besonders vorteilhaft erweist.

In einer weiteren Ausführungsform der Erfindung weist der Stopfen eine sich von dem freien Ende seines Zapfens in Richtung des Kopfes erstreckende, im wesentlichen zentrische Ausnehmung und eine sich von der Oberseite des Kopfes in Richtung des Zapfens erstreckende, etwa umfangsseitig der Ausnehmung angeordnete Vertiefung zum Stapeln von Stopfen übereinander auf. Im Hinblick auf eine günstige Lagerhaltung lassen sich die erfindungsgemäßen Stopfen in einem Behältnis oder auf Paletten in Reihen über- und nebeneinander platzsparend stapeln, um sie zusammen mit dem Behältnis oder ggf. auf Paletten angordnet vom Lager abzurufen und zur Beschickungseinrichtung zu verbringen. Aufgrund der durch die Stapelfähigkeit erreichten Lagefixierung innerhalb eines Stapels können in einem Arbeitsgang zugleich mehrere der in Stapeln nebeneinander angeordneten Stopfen von den Beschickungswerkzeugen ergriffen und in die Anodenlöcher der bspw. zu einem Paket zusammengestellten Anodenblöcke gleichzeitig eingesetzt werden. Die Produktion der erfindinngsgemäßen Stopfen wird sich vornehmlich an denjenigen Orten orientieren, an welchen die Rohstoffe zu ihrer Herstellung, also das cellulosehaltige Material, in ausreichender Menge vorhanden sind oder als Abfallprodukte anfallen, d. h. in der Regel abseits der Werke für die Metallgewinnung. Auf Grund der Stapelfähigkeit der erfindungsgemäßen Stopfen ergeben sich jedoch relativ geringe Transportkosten. So lassen sich bspw. in einem Container in den für Straßen-, Schienen-, See- und Luftfahrzeugen international genormten Abmessungen etwa 28.000 Stück der erfindungsgemäßen Stopfen unterbringen, was bei einem größeren Aluminium-Werk einem Bedarf von 15 Produktionstagen entspricht.

Zur Verbesserung der Lagefixierung der Stopfen in Stapelstellung ist es nach der Erfindung vorgesehen, daß die Vertiefung wenigstens bereichsweise eine an den Zapfen, zumindest im Bereich seines freien Endes, angepaßte Kontur aufweist.

Besonders vorteilhaft dabei ist es, wenn in der Vertiefung des Stopfens eine Stapelschulter gebildet ist.

Nach einer weiteren Ausführungsform der Erfindung läßt sich die Stapelfähigkeit der Stopfen noch dadurch optimieren, wenn die Vertiefung zur Stapelschulter hin etwa kegelig verjüngt ist mit einem im wesentlichen der Abfasung des Zapfens entsprechenden Neigungswinkel ihrer radial äußeren Begrenzungsfläche.

Herstellungstechnisch besonders günstig ist es auch, wenn die Vertiefung zum Einsetzen einer Zentrierhülse o. dgl. Zentrier- bzw. Beschickungswerkzeuges für das Einbringen des Stopfens in das jeweilige Anodenloch ausgebildet ist.

Im Bedarfsfalle kann nach der Erfindung auch vorgesehen sein, daß der Zapfen ein Außengewinde aufweist, um einen besonders festen Halt des Stopfens innerhalb des Anodenloches zu gewährleisten.

Weitere Ziele, Vorteile, Merkmale und
Anwendungsmöglichkeiten der vorliegenden Erfindung ergeben sich aus der nachfolgenden Beschreibung von Ausführungsbeispielen anhand der Zeichnungen.

Es zeigen:

- Figur 1: eine mögliche Ausführungsform eines erfindungsgemäßen Stopfens in eingesetzter Stellung in einer Ausnehmung eines (teilweise dargestellten) Anodenblockes,
- Figur 2: eine weitere Ausführungsform eines erfindungsgemäßen Stopfens, teilweise gebrochen,
- Figur 3: eine Seitenansicht des Stopfens gemäß Figur 2 in Stapelstellung mit einem zweiten Stopfen, teilweise geschnitten und
- Figur 4: eine wiederum andere Ausführungsform eines erfindungsgemäßen Stopfens in eingesetzter Stellung in einer Ausnehmung eines (teilweise geschnitten) Anodenblockes.

Der Stopfen 1 gemäß Figur 1 befindet sich in eingepreßter Stellung in einer Ausnehmung 2 eines (zur Verdeutlichung teilweise dargestellten) Anodenblockes 3.

Der Stopfen 1 und ebenso die in den weiteren Figuren dargestellten Stopfen 10 und 20 sind als Preßling aus cellulosehaltigem Material ausgebildet. Hierfür kommen Holzspäne, Holzfasern, Papier, bspw. Altpapier, ggf. unter Beimengung von Zuschlagsstoffen, wie z. B. Recycling-Material, zum Einsatz. Abhängig von den geographischen Gegebenheiten kann auch geschnitzelter oder gehäckselter Zuckerrohr-Abfall Verwendung finden. Das cellulosehaltige Material wird mit einem Klebemittel vermischt, danach in Formen gepreßt und zur Verbesserung der Lagerbeständigkeit anschließend mit einer hydrophoben Oberflächenbeschichtung, bspw. aufgesprühtem Klarlack, versehen.

Bei dem Stopfen 1 gemäß Figur 1 ist eine sich vom Kopf 4 in Richtung des Zapfens 5 streckende konische Vertiefung 6 vorgesehen, welche zum Einsetzten eines Zentrier-Dorns o. dgl. Zentrier- bzw. Beschickungswerkzeuges einer (nicht dargestellten) automatischen Beschickungseinrichtung dient. Mit Hilfe eines solchen Werkzeuges läßt sich dann der Stopfen 1 in die Ausnehmung 2 des Anodenblockes 3 maschinell in einer automatisierten Arbeitweise einpressen.

Um ein im wesentlichen flächenbündiges Abschließen des Stopfens 1 mit der die Öffnungen der Ausnehnungen 2 aufweisenden Außenseite des Anodenblockes 3 zu erreichen, ist der Kopf des Stopfens 1 als Bund 4 ausgebildet, welcher in eingesetzter Stellung des Stopfens 1 im wesentlichen paßgenau in einer Zylindersenkung 9 des Anodenblockes 3 im Bereich der Öffnung der Ausnehmung 2 sitzt. Der Bund 4 bildet gleichzeitig einen Anschlag beim Einpressen des Stopfens 1. Zum Abdichten gegen die Innenfläche der Zylindersenkung 9 ist die Außenmantelfläche 7 des Bundes 4 in Richtung des Zapfens 5 konisch verjüngt. Gleichzeitig bildet diese konische Außenmantelfläche 7 zusammen mit der am freien Ende des Zapfens 5 vorgesehenen Abfasung 8 eine Einführhilfe mit selbsttätiger Zentrierung des Stopfens 1 beim Einsetzen in die jeweilige Ausnehmung 2. In die gleiche Richtung zielt auch die leicht kegelförmige Ausbildung des Zapfens 5.

Der Stopfen 1, wie auch der Stopfen 10 gemäß Figuren 2 und 3 und ebenso der Stopfen 20 gemäß Figur 4, läßt sich mit hoher Maßgenauigkeit herstellen, so daß ein paßgenauer Sitz in der Ausnehmung 2 gewährleistet ist. Hierdurch ergibt sich im Hinblick auf den unter Sauerstoffabschluß durchzuführenden Kalzinierungsprozeß eine weitestgehende Verdrängung des Sauerstoffes in Hohlräumen der Ausnehmungen 2. Auch ist damit einem Eindringen oder Einlagern von Schüttgut in den Ausnehmungen 2 wirksam vorgebeugt. Aufgrund der hohen Materialfestigkeit des Stopfens 1, sind darüber hinaus Deformationen der Anodenlöcher 2, während des Kalzinierens ausgeschlossen. Durch den nicht zu vermeidenden Restsauerstoff in den Hohlräumen der Ausnehmungen 2, und auch zwischen den Anlageflächen von Zylindersenkungen 9 und Bund 4 des Stopfens 1 ergibt sich am Ende des Kalzinierprozesses, also nachdem die Ausnehmungen 2 bereits ausgehärtet sind, eine Verkohlung des cellulosehaltigen Materials des Stopfens 1, so daß die Reinigung der Ausnehmungen 2 nach der Kalzinierung der Anodenblöcke 3 einfach und schnell durch Absaugen der zurückbleibenden Kohle bzw. der Asche erfolgen kann. Ein Anbacken oder Verkleben der Ausnehmungen 2 mit Schüttgut oder ggf. Stopfenmaterial ist daher ausgeschlossen. Der Ausschuß bei der Anodenproduktion, jedenfalls soweit er durch die Stopfen 1 oder deren Material bedingt ist, kann auf ein Minimum reduziert werden.

Kennzeichnend für den in Figur 2 dargestellten Stopfen 10 ist seine Stapelfähigkeit, so daß, wie in Figur 3 angedeutet, eine Vielzahl derartiger Stopfen 10 in einem Behälter oder auf Paletten platzsparend und sicher gestapelt werden können.

Hierfür weist der Stopfen 10 eine sich von dem freien Ende seines Zapfens 12 in Richtung des Kopfes 11 erstreckende, im wesentlichen zentrische Ausnehmung 14 auf. Auf der Oberseite des Kopfes 11 ist eine etwa umfangsseitig der Ausnehmung 14 zu liegen kommende Vertiefung 15 mit einer Stapelschulter 16 gebildet. In Stapelstellung greift der jeweils obere Stopfen 10 mit dem freien Ende seines Zapfens 12 in die Vertiefung 15 des im Stapel jeweils darunter angeordneten Stopfens 10 ein und stützt sich auf dessen Stapelschulter 16 ab. Dabei ist die Vertiefung 15 zur Stapelschulter 16 hin kegelig verjüngt mit einem der Abfasung 13 des Zapfens 12 entsprechenden Neigungswinkel ihrer radial äußeren Begrenzungsfläche 17. Hierdurch ergibt sich eine gegenseitige Lagefixierung der Stopfen 10 innerhalb eines Stapels, so daß beträchtliche Stapelhöhen erreicht werden können, ohne daß sich die im unteren Bereich des Stapels angeordneten Stopfen verklemmen bzw. verkeilen.

Wie auch bei der in Figur 1 gezeigten Ausführungsform ist der Kopf des Stopfens 10 als Bund 11 ausgebildet, welcher in eingesetzter Stellung des Stopfens 10 paßgenau in einer Zylindersenkung 9 des Anodenblockes 3 im Bereich der Öffnung der Ausnehmung 2 sitzt. Zum Abdichten gegen die Innenfläche der Zylindersenkung 9 an dem Anodenloch 2 ist die Außenmantelfläche 18 des Bundes 11 in Richtung des Zapfens 12 konisch verjüngt. Auch bildet diese konische Außenmantelfläche 18 zusammen mit der am freien Ende des Zapfens 12 vorgesehenen Abfasung 13 eine Einführhilfe mit selbsttätiger Zentrierung des Stopfens 10 beim Einsetzen in die jeweilige Ausnehmung 2, wobei, wie auch bei dem Stopfen 1 gemäß Figur 1, der Zapfen 12 leicht kegelförmig ausgebildet ist.

Bei den Stopfen 10 gemäß Figuren 2 und 3 dient die Vertiefung 15 gleichzeitig als Zentrierbohrung zum Einsetzen eines etwa hülsenförmig ausgebildeten Zentrier- bzw. Beschickungswerkzeuges einer (nicht dargestellten) Beschickungseinrichtung.

Eine solche Beschickungseinrichtung, wie auch diejenige für Stopfen in der Ausführungsform gemäß Figur 1 und 4, sollte für eine automatisierte Betriebsweise ausgebildet sein, indem sie eine der Anzahl der Ausnehmungen 2 der in einem Paket zusammengestellten Anodenblöcke 3 entsprechende Zahl von Stopfen 10 bspw. einem Container während eines Arbeitsschrittes entnimmt, um danach die Ausnehmungen 2 der Anodenblöcke 3 durch Ausfahren der Dorne bzw. Zentrierhülsen simultan zu verschließen. Bei den Stopfen 10 gemäß Figuren 2 und 3 gestaltet sich das Lösen des Zentrierwerkzeuges von dem sich bereits in eingesetztem Zustand im Anodenloch 2 befindlichen Stopfen 10 konstruktiv besonders einfach. Hierfür kann innerhalb der Zentrierhülse ein Stempel geführt sein, welcher in ausgefahrener Stellung gegen die Oberseite des Kopfes 11 drückt und dabei die Zentrierhülse aus der Vertiefung 15 herauszieht.

Um eine fließende Anodenherstellung sicherzustellen, sind die Stopfen 10 in ausreichender Zahl vorzufertigen und im Hinblick auf ihre Lagerhaltung unter optimaler Ausnutzung der Behälterabmessungen für die spätere Entnahme durch die Beschickungseinrichtung bereitzuhalten. Wegen ihrer Stapelmöglichkeit eignen sich hierfür die Stopfen 10 gemäß Figuren 2 und 3 in besonderem Maße, ebenso wie auch für einen Transport, wenn die Stopfen 10 außerhalb der Produktionsstätten für die Metallgewinnung vorgefertigt und in Containern, bspw. per Schiff oder Bahn, zum Bestimmungsort verbracht werden.

Der in Figur 4 dargestellte Stopfen 20 unterscheidet sich von dem Stopfen 1 gemäß Figur 1 i. w. dadurch, daß er in eingesetzter Stellung mit seinen äußeren Wandungen die jeweilige Ausnehmung 21 im Anodenblock 22 i. w. vollständig ausfüllt. Hierdurch ist sichergestellt, daß bei besonderen Mischungen der Anodenmassen mit geringer Formstabilität oder bspw. extrem langen Aufheizphasen während der Kalzinier-Behandlung, Deformationen der Anodenlöcher 21 vermieden werden. Der Stopfen 20 ist hierfür so ausgebildet, daß er mit der Außenmantelfläche 26 seines Bundes 23 paßgenau in der Zylindersenkung 28 der Ausnehmung 21 sitzt und sich wengistens mit dem sich an den Bund 23 anschließenden Abschnitt der Begrenzungsfläche 29 seines Zapfens 24 im Preßsitz in der Ausnehmung 21 befindet. Weiterhin stützt sich der Stopfen 20 mit dem freien Ende seines Zapfens 24 am Grund der Ausnehmung 21 ab. Zusätzlich weist der Stopfen 20 am freien Ende seines Zapfens 24 ein Bodenteil 30 auf, was schließlich zu der Stabilisierung des Anodenloches 21 während der Kalzinier-Behandlung führt.

Wie bei dem Stopfen gemäß Figur 1 ist zum Abdichten gegen die Innenfläche der Zylindersenkung 28 des Anodenloches 21 die Außenmantelfläche 26 des Bundes 23 in Richtung des Zapfens 24 leicht konisch verjüngt und bildet zusammen mit der am freien Ende des Zapfens 24 vorgesehenen Abfasung 27 eine Einführhilfe mit selbsttätiger Zentrierung des Stopfens 20 beim Einsetzen in die jeweilige Ausnehmung 21. Ebenso ist der Zapfen 24 im Bereich seines unteren Abschnittes leicht kegelförmig ausgebildet. Nach oben hin ist der Stopfen 20 aus Stabilitätsgründen und zur Vermeidung eines Eindringens von Schüttgut mit einem Deckelteil 31 abgeschlossen. Zentrisch des Deckelteil 31 befindet sich eine Zentrierbohrung 25 zum Einsetzen eines Zentrier- bzw. Beschickungswerkzeuges einer (nicht dargestellten) Beschickungseinrichtung. Zusätzlich ist in das Deckelteil 31 eine umfangsseitige Einziehung 32 mit Stapelschulter 33 eingeformt, so daß auch insoweit eine Stapelung von mehreren solcher Stopfen 20 möglich ist. Dabei greift der jeweils obere Stopfen 20 des Stapels mit dem freien Ende seines Zapfens 24 in die Einziehung 32 des im Stapel jeweils darunter angeordneten Stopfens 20 ein und stützt sich auf dessen Stapelschulter 33 ab.

### Bezugszeichenliste

- 1 -: Stopfen
- 2 -: Ausnehmung, Anodenloch
- 3 -: Anodenblock
- 4 -: Kopf, Bund
- 5 -: Zapfen
- 6 -: Vertiefung
- 7 -: Außenmantelfläche
- 8 -: Abfasung
- 9 -: Zylindersenkung
- 10 -: Stopfen
- 11 -: Kopf, Bund
- 12 -: Zapfen
- 13 -: Abfasung
- 14 -: Ausnehmung
- 15 -: Vertiefung
- 16 -: Stapelschulter
- 17 -: Begrenzungsfläche
- 18 -: Außenmantelfläche
- 20 -: Stopfen
- 21 -: Ausnehmung, Anodenloch
- 22 -: Anodenblock
- 23 -: Kopf, Bund
- 24 -: Zapfen
- 25 -: Zentrierbohrung
- 26 -: Außenmantelfläche
- 27 -: Abfasung
- 28 -: Zylindersenkung
- 29 -: Begrenzungsfläche
- 30 -: Bodenteil
- 31 -: Deckelteil
- 32 -: Einziehung
- 33 -: Stapelschulter

## Patentansprüche

1. Stopfen zum Verschließen der zur Aufnahme von Anodenstangen vorgesehenen Ausnehmungen (2, 21) in Anodenblöcken (3, 22), welche insbesondere für die Elektrolytischgewinnung unedler Metalle, insbesondere Aluminium, bestimmt sind, dadurch gekennzeichnet, daß der Stopfen (1, 10, 20) als Preßling aus cellulosehaltigem Material ausgebildet ist und zum Verschließen der Ausnehmungen (2, 21) in den Anodenblöcken (3, 22) während deren Kalzinier-Behandlung bestimmt ist.

2. Stopfen nach Anspruch 1, dadurch gekennzeichnet, daß er Holzspäne, Holzfasern o. dgl. Holzbestandteile enthält.

3. Stopfen nach Anspruch 1 oder 2, dadurch gekennzeichnet, daß er Papier, bspw. Altpapier oder Recylingpapier, enthält.

4. Stopfen nach einem oder mehreren der Ansprüche 1 bis 3, dadurch gekennzeichnet, daß er geschnitzelte oder gehäckselte Zuckerrohr-Abfälle enthält.

5. Stopfen nach einem oder mehreren der Ansprüche 1 bis 4, dadurch gekennzeichnet, daß er, ggf. als Zuschlagsstoff, Recycling-Material enthält.

6. Stopfen nach einem oder mehreren der Ansprüche 1 bis 5, dadurch gekennzeichnet, daß seine Bestandteile vor dem Pressen mit einem Klebemittel vermischt sind.

7. Stopfen nach einem oder mehreren der Ansprüche 1 bis 6, dadurch gekennzeichnet, daß er eine hydrophobe Oberflächenbeschichtung, bspw. aus Klarlack, aufweist.

8. Stopfen nach einem oder mehreren der Ansprüche 1 bis 7, dadurch gekennzeichnet, daß er zum Einpressen in die jeweilige Ausnehmung (2, 21) des Anodenblockes (3, 22) ausgebildet ist.

9. Stopfen nach einem oder mehreren der Ansprüche 1 bis 8, dadurch gekennzeichnet, daß er mit seinen äußeren Wandungen die jeweilige Ausnehmung (21) i. w. vollständig ausfüllt (Figur 4).

10. Stopfen nach einem oder mehreren der Ansprüche 1 bis 9, dadurch gekennzeichnet, daß er eine sich vom Kopf (4, 23) des Stopfens (1, 20) in Richtung seines Zapfens (5, 24) erstreckende, ggf. konische Vertiefung (6) oder Zentrierbohrung (25) zum Einsetzen eines Zentrierdorns o. dgl. Zentrier- bzw. Beschickungswerkzeug für das Einbringen des Stopfens (1, 20) in das jeweilige Anodenloch (2, 21) aufweist (Figur 1 und 4).

11. Stopfen nach einem oder mehreren der Ansprüche 1 bis 10, dadurch gekennzeichnet, daß sein Kopf als Bund (4, 11, 23) ausgebildet ist ggf. mit sich in Richtung des Zapfens (5, 12, 24) im wesentlichen konisch verjüngender Außenmantelfläche (7, 18, 26).

12. Stopfen nach einem oder mehreren der Ansprüche 1 bis 11, dadurch gekennzeichnet, daß sein Zapfen (5, 12, 24) leicht kegelförmig ausgebildet ist.

13. Stopfen nach einem oder mehreren der Ansprüche 1 bis 12, dadurch gekennzeichnet, daß der Zapfen (5, 12, 24) an seinem freien Ende eine, vorzugsweise als Abfasung (8, 13, 27) ausgebildete, Einführschräge aufweist.

14. Stopfen nach einem oder mehreren der Ansprüche 1 bis 13, dadurch gekennzeichnet, daß er eine sich von dem freien Ende seines Zapfens (12) in Richtung des Kopfes (11) erstreckende, im wesentlichen zentrische Ausnehmung (14) und eine sich von der Oberseite des Kopfes (11) in Richtung des Zapfens (12) erstreckende, etwa umfangsseitig der Ausnehmung (14) angeordnete Vertiefung (15) zum Stapeln von Stopfen (10) übereinander aufweist (Figuren 2 und 3).

15. Stopfen nach Anspruch 14, dadurch gekennzeichnet, daß die Vertiefung (15) wenigstens bereichsweise eine an den Zapfen (12), zumindest im Bereich seines freien Endes, angepaßte Kontur aufweist.

16. Stopfen nach Anspruch 14 oder 15, dadurch gekennzeichnet, daß in der Vertiefung (15) eine Stapelschulter (16) gebildet ist.

17. Stopfen nach einem oder mehreren der Ansprüche 14 bis 16, dadurch gekennzeichnet, daß die Vertiefung (15) zur Stapelschulter (16) hin etwa kegelig verjüngt ist mit einem im wesentlichen der Abfasung (13) des Zapfens (12) entsprechenden Neigungswinkel ihrer radial äußeren Begrenzungsfläche (17).

18. Stopfen nach einem oder mehreren der Ansprüche 14 bis 17, dadurch gekennzeichnet, daß die Vertiefung (15) zum Einsetzen einer Zentrierhülse o. dgl. Zentrier- bzw Beschickungswerkzeug für das Einbringen des Stopfens (10) in das jeweilige Anodenloch ausgebildet ist.

19. Stopfen nach einem oder mehreren der vorhergehenden Ansprüche, dadurch gekennzeichnet, daß sein Zapfen (5, 12, 24) ein Außengewinde aufweist.

## Claims

1. Plug for the closing of the recesses (2, 21), which are provided for the reception of anode rods, in anode blocks (3, 22), which are intended particularly for the electrolytic extraction of base metal, in particular aluminium, characterised thereby, that the plug (1, 20, 20) is formed as a pressed article of material containing cellulose and is intended for the closing of the recesses (2, 21) in the anode blocks (3, 22) during their calcining treatment.

2. Plug according to claim 1, characterised thereby, that it contains wood shavings, wood fibres or the like wood components.

3. Plug according to claim 1 or 2, characterised thereby, that it contains paper, for example waste paper or recycled paper.

4. Plug according to one or more of the claims 1 to 3, characterised thereby, that it contains sliced or chopped sugar cane waste.

5. Plug according to one or more of the claims 1 to 4, characterised thereby, that it contains recycled material, possibly as additive.

6. Plug according to one or more of the claims 1 to 5, characterised thereby, that its components are intermixed with adhesive substance before the processing.

7. Plug according to one or more of the claims 1 to 6, characterised thereby, that it comprises an hydrophobic surface coating, for example of clear enamel.

8. Plug according to one or more of the claims 1 to 7, characterised thereby, that it is formed for the pressing into the respective recess (2, 21) of the anode block (3, 22).

9. Plug according to one or more of the claims 1 to 8, characterised thereby, that it substantially fills out the respective recess (21) completely by its outward wall surfaces (Figure 4).

10. Plug according to one or more of the claims 1 to 9, characterised thereby, that it comprises a possibly conical depression (6) or centring bore (25), which extends from the head (4, 23) of the plug (1, 20) in the direction of its spigot (5, 24), for the insertion of a centring pin or the like centring or charging tool for the introduction of the plug (1, 20) into the respective anode hole (2, 21) (Figures 1 and 4).

11. Plug according to one or more of the claims 1 to 10, characterised thereby, that its head is formed as collar (4, 11, 23) in a given case with an outward casing surface (7, 18, 26) narrowing in substantially conical shape in the direction of the spigot (5, 12, 24).

12. Plug according to one or more of the claims 1 to 11, characterised thereby, that its spigot (5, 12, 24) is formed to be slightly conical.

13. Plug according to one or more of the claims 1 to 12, characterised thereby, that the spigot (5, 12, 24) at its free end displays an introducing ramp preferably formed as bevel (8. 13. 27).

14. Plug according to one or more of the claims 1 to 13, characterised thereby, that it displays a substantially central recess (14), which extends from the free end of its spigot (12) in the direction of the head (11), and a depression (15), which is arranged about circumferentially of the recess (14) and extends from the upper side of the head (11) in the direction of the spigot (12), for the stacking of plugs (10) one above the other (Figures 2 and 3).

15. Plug according to claim 14, characterised thereby, that the depression (15) at least in a region displays an outline matched to the spigot (12) at least in the region of its free end.

16. Plug according to claim 14 or 15, characterised thereby, that a stacking shoulder (16) is formed in the depression (15).

17. Plug according to one of more of the claims 14 to 16, characterised thereby, that the depression (15) narrow about conically towards the stacking shoulder (16) with an angle, which corresponds substantially with the bevel (13) of the spigot (12), of slope of its radially outward boundary surface (17).

18. Plug according to one or more of the claims 14 to 17, characterised thereby, that the depression (15) is formed for the insertion of a centring sleeve or the like centring or charging tool for the introduction of the plug (10) into the respective anode hole.

19. Plug according to one or more of the preceding claims, characterised thereby, that its spigot (5, 12, 24) displays an external thread.

## Revendications

1. Bouchon pour fermer les évidements (2, 21) prévus pour recevoir les barres d'anode dans des blocs d'anode (3, 22), lesquels sont destinés en particulier à la fabrication électrolyte de métaux non précieux, en particulier de l'aluminium, caractérisé en ce que le bouchon (1, 10, 20) qui est constitué d'une pièce comprimée en un matériau contenant de la cellulose est destiné à la fermeture des évidements (2, 21) des blocs d'anode (3, 22) pendant leur traitement de calcination.

2. Bouchon selon la revendication 1, caractérisé en ce qu'il contient des copeaux de bois, des fibres de bois ou d'autres composants du bois.

3. Bouchon selon la revendication 1 ou 2, caractérisé en ce qu'il contient du papier, du vieux papier ou du papier recyclé.

4. Bouchon selon une ou plusieurs des revendications 1 à 3, caractérisé en ce qu'il contient des débris de canne à sucre découpés ou hachés.

5. Bouchon selon une ou plusieurs des revendications 1 à 4, caractérisé en ce qu'il contient, le cas échéant comme additif, un matériau de recyclage.

6. Bouchon selon une ou plusieurs des revendications 1 à 5, caractérisé en ce que ses composants sont mélangés avant d'être comprimés avec une substance agglutinante.

7. Bouchon selon une ou plusieurs des revendications 1 à 6, caractérisé en ce qu'il présente un revêtement de surface hydrophobe, par exemple une laque transparente.

8. Bouchon selon une ou plusieurs des revendications 1 à 7, caractérisé en ce qu'il est conçu pour être enfoncé dans les évidements respectifs (2, 21) des blocs d'anode (3, 22).

9. Bouchon selon une ou plusieurs des revendications 1 à 8, caractérisé en ce que, avec ses parois extérieures, il remplit pour l'essentiel complètement l'évidement respectif (21) (fig. 4).

10. Bouchon selon une ou plusieurs des revendications 1 à 9, caractérisé en ce qu'il présente un renfoncement (6) ou trou de centrage (25) éventuellement conique s'étendant depuis la tête (4, 23) du bouchon (1, 20) en direction de son tampon (5, 24) et destiné à recevoir un mandrin de serrage ou un autre outil de centrage ou de chargement servant à mettre en place le bouchon (1, 20) dans le trou d'anode respectif (2, 21) (fig. 1 et 4).

11. Bouchon selon une ou plusieurs des revendications 1 à 10, caractérisé en ce que sa tête est constituée en forme de collerette (4, 11, 23), éventuellement avec une surface d'enveloppe extérieure (7, 18, 26) s'effilant pour l'essentiel de manière conique en direction du tampon (5, 12, 24).

12. Bouchon selon une ou plusieurs des revendications 1 à 11, caractérisé en ce que son tampon (5, 12, 24) présente une forme légèrement conique.

13. Bouchon selon une ou plusieurs des revendications 1 à 12, caractérisé en ce que le tampon (5, 12, 24) présente à son extrémité libre un plan incliné d'insertion, réalise de préférence sous la forme d'un chanfrein (8, 13, 27).

14. Bouchon selon l'une ou plusieurs des revendications 1 à 13, caractérisé en ce qu'il présente un évidement (14), pour l'essentiel centré, s'étendant depuis l'extrémité libre du tampon (12) en direction de la tête (11), et un renfoncement (15) s'étendant depuis la surface supérieure de la tête (11) en direction du tampon (12), disposé en gros sur le pourtour de l'évidement (14), et destiné à empiler les bouchons (10) les uns sur les autres (fig. 2 et 3).

15. Bouchon selon la revendication 14, caractérisé en ce que le renfoncement (15) présente au moins dans certaines zones un contour adapté au tampon (12), au moins au niveau de son extrémité libre.

16. Bouchon selon la revendication 14 ou 15, caractérisé en ce qu'un épaulement d'empilage (16) est formé dans le renfoncement (15).

17. Bouchon selon l'une ou plusieurs des revendications 14 à 16, caractérisé en ce que le renfoncement (15) s'effile de manière grossièrement conique en direction de l'épaulement d'empilage (16), sa surface limite extérieure (17) du point de vue radial présentant un angle d'inclinaison correspondant pour l'essentiel au chanfrein (13) du tampon (12).

18. Bouchon selon l'une ou plusieurs des revendications 14 à 17, caractérisé en ce que le renfoncement (15) est conçu en vue de l'insertion d'un mandrin de serrage ou d'un autre outil de centrage ou de chargement, pour la mise en place du bouchon (10) dans le trou d'anode respectif.

19. Bouchon selon l'une ou plusieurs des revendications précédentes, caractérisé en ce que son tampon (5, 12, 24) présente un filetage extérieur.
